# EUROPÄISCHE PATENTSCHRIFT

(11) **EP 0 048 845 B1**
(45) Veröffentlichungstag und Bekanntmachung des Hinweises auf die Patenterteilung: **14.12.1983**
(21) Anmeldenummer: 81107027.5
(22) Anmeldetag: 07.09.1981
(51) Int. Cl.: E06B 3/64

(54) **Einsatzrahmen zum Umrüsten eines einfach verglasten Flügelrahmens auf Isolierverglasung**
Glazing frame for transforming a single glazed window frame into a multiple glazed one
Cadre de pose pour équiper d'un vitrage isolant des fenêtres à vitrage simple

(30) Priorität: 25.09.1980 DE 3036213
(43) Veröffentlichungstag der Anmeldung: 07.04.1982
(73) Patentinhaber: Robering, Fritz, D-4973 Vlotho-Uffeln (DE)
(72) Erfinder: Robering, Fritz, D-4973 Vlotho-Uffeln (DE)
(74) Vertreter: TER MEER STEINMEISTER & PARTNER GbR

## Beschreibung

Die Erfindung betrifft einen Einsatzrahmen zum Umrüsten eines einfach verglasten Flügelrahmens auf Isolierverglasung, bestehend aus an die Öffnung des Flügelrahmens angepassten, auf Gehrung miteinander verbundenen und, gegebenenfalls zusammen mit der Isolierverglasung, von einer Seite des Flügelrahmens einsetzbaren ersten Profilleisten mit einem L-förmigen Querschnittsbereich, der mit einem Flansch gegen die äussere Umfangsfläche der Isolierverglasung und mit dem anderen Flansch gegen einen Randstreifen der Isolierverglasung anliegt, aus von der anderen Seite her in den Flügelrahmen einsetzbaren zweiten Profilleisten und aus im Querschnitt keilförmigen Füllstücken zum Ausfüllen eines Zwischenraumes zwischen einer abgeschrägten Oberfläche des Flügelrahmens und dem gegen die äussere Umfangsfläche der Isolierverglasung anliegenden Flansch der ersten Profilleisten.

Derartige Einsatzrahmen sind aus der DE-A-26 54 398 des Anmelders bekannt. Sie gestatten eine Umrüstung von Einfachverglasung auf Isolierverglasung, ohne dass es erforderlich ist, den vorhandenen Flügelrahmen oder sogar darüberhinaus den Blendrahmen zu entfernen. Vielmehr wird lediglich die vorhandene Einfachverglasung herausgenommen. Änderungen an Blend- und Flügelrahmen sind nicht erforderlich. Kitt- und Glasreste in dem bei einfach verglasten Flügelrahmen vorhandenen Falz können verbleiben und müssen nicht vollständig entfernt werden.

Neben dem Falz, der sich zumeist auf der Gebäudeaussenseite des Flügelrahmens befindet, weisen herkömmliche Flügelrahmen zumeist eine von dem Falz ausgehende schräg zurücklaufende Querschnittsform auf. Eine ebene Auflagefläche für die ersten und zweiten Profilleisten wird bei den herkömmlichen Einsatzrahmen dadurch geschaffen, dass der Flügelrahmen mit Hilfe der keilförmigen Füllstücke zu einer rechtwinkligen Querschnittsform ergänzt wird. Die üblicherweise aus Holz bestehenden Füllstücke werden mit dem Flügelrahmen und der ersten Profilleiste des Einsatzrahmens verklebt und/oder gemeinsam mit der ersten Profilleiste an den Flügelrahmen angeschraubt. Das Herstellen der Füllstücke mit geeigneter Querschnittsform sowie das Positionieren und Ankleben bzw. Anschrauben der Füllstücke bedingt einen erhöhten Arbeitsaufwand bei der Montage des Einsatzrahmens. Da es aufgrund der Keilform der Füllstücke schwierig ist, die Füllstücke während des Anschraubens an den Flügelrahmen in ihrer korrekten Position zu halten, werden die Füllstücke zumeist zuvor an den Flügelrahmen angeklebt. Da in diesem Fall zunächst das Aushärten des Klebers abgewartet werden muss, ergibt sich eine unerwünschte Verzögerung bei der Montage.

Der Erfindung liegt die Aufgabe zugrunde, einen gattungsgemässen Einsatzrahmen zu schaffen, dessen Profilleisten mit geringerem Arbeits-und Zeitaufwand fest mit dem Flügelrahmen verbindbar sind.

Diese Aufgabe wird erfindungsgemäss bei einem Einsatzrahmen der eingangs genannten Art dadurch gelöst, dass die Füllstücke als dritte Profilleisten mit je einer Längs-Nut angrenzend an den Rand der stärkeren Seite ausgebildet und jeweils mit dem gegen die äussere Umfangsfläche der Isolierverglasung anliegenden Flansch der ersten Profilleiste verrastbar sind und dass die zweiten Profilleisten je einen in die Nut der zugehörigen dritten Profilleiste einschiebbaren Flansch aufweisen, der gegen einen der ersten Profilleisten gegenüberliegenden Randstreifen der Isolierverglasung anliegt.

Die erste Profilleiste, die im folgenden als Trägerleiste bezeichnet werden soll, da sie die Isolierverglasung umgibt und abstützt, weist vorzugsweise auf der Aussenfläche des gegen den äusseren Umfang der Isolierverglasung anliegenden Schenkels längs gerichtete Nuten und/oder Rippen auf, die mit entsprechenden Nuten und/oder Rippen auf einer Oberfläche der dritten Profilleiste zusammenwirken und die Verrastung in wenigstens zwei seitlichen Positionen und somit eine Anpassung an unterschiedliche Isolierglasstärken gestatten. Die mit der Trägerleiste verrastbare dritte Profilleiste soll im folgenden als Klemmleiste bezeichnet werden.

Die Montage der Trägerleiste erfolgt derart, dass zunächst die Trägerleiste von der den Falz enthaltenden Aussenfläche des Flügelrahmens eingeschoben wird, bis der die Isolierverglasung umgebende Flansch des im Querschnitt L-förmigen Teilbereichs über der schräg abfallenden Querschnittsfläche des Flügelrahmens liegt. Mit ihren weiteren, später näher erläuterten Profilteilen umgibt dabei die Trägerleiste den Falz mit dort gegebenenfalls verbleibenden Kitt- und Glasresten und schliesst den Flügelrahmen in einer unterhalb des Falzes liegenden Position ab.

Anschliessend werden von der gegenüberliegenden Seite der Isolierverglasung her die Klemmleiste und die zweite, als Abschlussleiste zu bezeichnende Profilleiste eingeschoben.

Dabei wird die Klemmleiste unter Einfügung von Klebe- und Dichtmitteln keilförmig in den Zwischenraum zwischen der im Querschnitt schrägen Fläche des Flügelrahmens und dem die Isolierverglasung umgebenden Schenkel der Trägerleiste eingedrückt, bis eine der durch die Rippen und Nuten gebildeten Verrastungen eingreift. Bereits in diesem Zustand liegt der Einsatzrahmen in dem Flügelrahmen fest, ohne dass ein Erhärten des Klebstoffes abgewartet werden müsste.

Die Trägerleiste weist im einzelnen einen Querschnitt auf, der von dem Rand des gegen den Randstreifen der Isolierverglasung anliegenden Schenkels des L-förmigen Querschnittsbereichs spitzwinklig zurückläuft und sodann zur Bildung eines äusseren Abdeckflansches entsprechend stumpfwinklig abgewinkelt ist.

Die innere Abdeckleiste weist beispielsweise eine h-förmige Querschnittsform auf, deren, bezogen auf den Buchstaben h, linker unterer Flansch in die Nut der Klemmleiste eingeschoben wird, deren rechter unterer Flansch die Klemmleiste von aussen abdeckt und deren oberer Flansch gegen den Randstreifen der lsolierverglasung anliegt.

Die erfindungsgemässen Profilleisten können aus Kunststoff bestehen, jedoch sind auch andere oder gleichzeitig mehrere verschiedene Materialien verwendbar. Beispielsweise ist eine Isolierverglasung bekannt, die bereits vom Hersteller mit einer umlaufenden, im Querschnitt U-förmigen Aluminium-Leiste umgeben wird, die einen zusätzlichen, einen Abschluss mit dem Flügelrahmen bildenden Flansch aufweist. Bei derartigen Aluminium-Rahmen besteht der Nachteil, dass das von der Rahmeninnenseite zur Rahmenaussenseite durchgehende Aluminium-Profil eine Kältebrücke darstellen kann. Voteilhaft ist dagegen, dass die Aluminium-Einfassung bereits beim Hersteller und damit kostengünstig hergestellt werden kann. Dieser Vorteil kann unter Ausschaltung der Bildung einer Kältebrücke beibehalten werden, wenn die erfindungsgemässe Klemmleiste zur Montage verwendet wird und die innere Abschlussleiste derart ausgebildet ist, dass sie den inneren Flansch des Aluminium-Profils übergreift.

Dieser innere Flansch des Aluminium-Profils kann auch bei vorgefertigten Aluminium-Einfassungen ganz entfallen, da eine Montage mit Hilfe der erfindungsgemässen Klemmleiste und Abschlussleiste ohne weiteres möglich ist.

Bei herkömmlichen Flügelrahmen befindet sich zumeist der Falz, wie bereits angedeutet wurde, auf der Gebäudeaussenseite, während die schräg abfallende Fläche des Flügelrahmens zur Gebäudeinnenseite hin geneigt ist. Auf diese Orientierung soll im Folgenden Bezug genommen werden, sofern die Aussen- oder Innenseite des Flügelrahmens angesprochen wird. Es liegt jedoch auf der Hand, dass auch eine umgekehrte Anordnung möglich ist.

Im Folgenden werden bevorzugte Ausführungsbeispiele der Erfindung anhand der beigefügten Zeichnung näher erläutert.
Fig. 1 zeigt einen Schnitt durch einen erfindungsgemässen Einsatzrahmen mit Blend- und Flügelrahmen;
Fig. 2 ist ein entsprechender Schnitt, gesehen aus einer Position vom Gebäudeinneren her;
Fig. 3 veranschaulicht in einem Schnitt die Anwendung der Erfindung in Verbindung mit einem Aluminium-Profil.

In Fig. 1 ist ein Blendrahmen mit 10 und ein Flügelrahmen mit 12 bezeichnet. Der Blendrahmen 10 trägt eine Dichtleiste 14 zur Abdichtung der Fuge zwischen Blendrahmen und Flügelrahmen, auf die hier nicht näher eingegangen werden soll. Der Querschnitt des Flügelrahmens lässt erkennen, dass dieser auf der links in Fig. 1 liegenden Gebäudeaussenseite einen Falz 16 aufweist, von dem aus die obere Oberfläche 18 des Flügelrahmens 12 schräg zum Gebäudeinneren hin abfällt. In dem Falz 16 befinden sich nicht näher bezeichnete Glas- und Kittreste. Eine Isolierverglasung 20 ist an den umlaufenden Rändern der die Isolierverglasung bildenden Glasscheibe durch eine geeignete, nicht näher bezeichnete Leiste in Verbindung mit Dicht- und Klebematerialien abgedichtet. Derartige Isolierverglasungen sind bekannt und sollen daher nicht näher erläutert werden.

Der erfindungsgemässe Einsatzrahmen umfasst drei Profilleisten, die-bei rechteckigen Fensternauf Gehrung geschnitten und zu geschlossenen Rechtecken verbunden sind. Es handelt-sich dabei um eine Trägerleiste 22, eine Klemmleiste 24 und eine Abschlussleiste 26.

Die Trägerleiste 22 weist einen im Querschnitt im wesentlichen L-förmigen Profilbereich 28 auf, der mit einem ersten Flansch 30 die Isolierverglasung 20 auf dem Umfang umgibt und mit dem zweiten Flansch 32 gegen einen äusseren Randstreifen der Isolierverglasung unter Einfügung einer Gummidichtung 35, anliegt. Der erste Flansch 30 stützt sich auf dem oberen, an den Falz 16 angrenzenden Rücken des Flügelrahmens 12 ab. .Ausgehend vom oberen Rand des Flansches 32 weist die Trägerleiste 22 einen spitzwinklig abfallenden Flansch 34 und einen von dessen Rand ausgehenden, komplementär-stumpfwinklig abzweigenden Abdeckflansch 36 auf, der sich bis vor die Aussenfläche des Flügelrahmens 12 erstreckt und dort mit einem Steg 38 gegen den Flügelrahmen anliegt. An der Unterseite des Flansches 34 ist eine parallel zu den Flanschen 32, 36 verlaufende Verstärkungsrippe 40 ausgebildet.

Auf der Oberseite des in Fig. 1 und 2 gezeigten Flansches 30 befinden sich zwei längsgerichtete Rippen 42 unterhalb der Position der Glasscheiben der Isolierverglasung 20, so dass sie die Abstützung der Glasscheiben verbessern. An der Unterseite des Flansches 30 ist eine längsgerichtete Rippe 44 in der Nähe der freien Kante vorgesehen. In der Querschnittsform der Rippe 44 befinden sich auf der oberen Oberfläche der Klemmleiste 24 wenigstens zwei Nuten 46. Wenn die Trägerleiste 22 von links in Fig. 1, ggf. zusammen mit der Isolierverglasung 20 in den Flügelrahmen 12 eingeschoben worden ist, wird die Klemmleiste 24 unter Einfügung von Klebstoff keilförmig in den Zwischenraum zwischen der oberen und unteren Oberfläche 18 des Flügelrahmens 12 und dessen Schenkel 30 eingedrückt. Die Funktion der Nuten 46 und der Rippe 44 besteht darin, ein Einrasten zwischen den Profilleisten 1 und 2 in wenigstens zwei unterschiedlichen Positionen entsprechend der verwendeten Stärke der Isolierverglasung 20 zu gestatten. Nach diesem Einrasten liegen die Profilleisten 22, 24 bereits im Flügelrahmen 12 fest.

Die Abschlussleiste 26, die sich auf der Fensterinnenseite befindet, weist, wie bereits erwähnt wurde, im wesentlichen einen h-förmigen Querschnitt auf. Der, bezogen auf diesen Buchstaben, linke untere Flansch 48 dient zum Einschieben in eine Nut 50 auf der oberen Oberfläche der Klemmleiste 24 angrenzend an deren äusseren Rand, welche Nut 50 nach rechts in Fig. 1 durch einen leicht aufragenden, nicht näher bezeichneten Flansch abgeschlossen ist.

Der linke untere Flansch 48 geht nach oben in einen weiteren Flansch 52 über, der am oberen Ende stumpfwinklig zur Isolierverglasung 20 abgewinkelt ist und diese unter Einfügung von Dichtmaterialien abstützt und abdichtet. Der rechte untere Flansch 54 stützt sich auf der Oberfläche 18 des Flügelrahmens 12 ab.

Die im Querschnitt keilförmige Klemmleiste 24 verriegelt nicht nur die Trägerleiste 22 in dem Flügelrahmen 12, sondern trägt auch zur Abstützung der lsolierverglasung 20 bei.

Im Beispiel der Fig. 1 bestehen die drei Profilleisten 22, 24, 26 aus Kunststoff. Die Klemmleiste 24 und die Abstützleiste 26 können jedoch auch in Verbindung mit einer Trägerleiste aus Aluminium oder einer vorgefertigten Aluminium-Einrahmung verwendet werden, wie anschliessend erläutert werden soll.

Die letztgezeigte Anwendung der Erfindung ist in Fig. 3 dargestellt. Eine insgesamt mit 56 bezeichnete Profilleiste besteht aus Aluminium und erfasst die Isolierverglasung 20 mit einem im Querschnitt U-förmigen Querschnittsbereich 58. Von diesem geht nach links unten in Fig. 3 ein Flansch 60 aus, der den Flügelrahmen 12 von der links in Fig. 3 liegenden Aussenseite her übergreift und abdeckt. An der Unterseite der Profilleiste 56 in der Nähe von deren rechtem Rand in Fig. 3 befindet sich wiederum eine Rippe 62, die der Rippe 44 in der Fig. 1 entspricht. Mit der Rippe 62 wirken wiederum die Nuten 46 der Klemmleiste 24 zusammen, die in Fig. 1 näher dargestellt sind. Die Abschlussleiste 26 ist derart ausgebildet, dass ihr senkrecht aufragender Flansch 52 mit dessen stumpfwinklig nach innen abgewinkelten Endbereich den inneren, senkrechten Flansch der Aluminium-Profilleiste 56 abdeckt und von oben übergreift, so dass dieser nach innen nicht sichtbar ist und nicht als Kältebrücke dienen kann.

In Abweichung von Fig. 3 kann der rechts in Fig. 3 liegende, senkrechte Flansch der Aluminium-Profilleiste 56, der mit 64 bezeichnet ist, fortgelassen werden. In diesem Falle entspricht das Aluminium-Profil im wesentlichen dem Kunststoff-Profil der Trägerleiste 22 gemäss Fig. 1. Es kann auch insoweit in gleicher Weise eingesetzt werden, als es möglich ist, die Isolierverglasung 20 in die abgeänderte Aluminium-Profilleiste 56 einzuschieben, nachdem diese im Flügelrahmen montiert und die Klemmleiste 24 eingeschoben ist.

## Patentansprüche

1. Einsatzrahmen zum Umrüsten eines einfach verglasten Flügelrahmens (12) auf Isolierverglasung (20) bestehend aus an die Öffnung des Flügelrahmens (12) angepassten, auf Gehrung miteinander verbundenen und, gegebenenfalls zusammen mit der Isolierverglasung (20) von einer Seite des Flügelrahmens (12) einsetzbaren ersten Profilleisten (22) mit einem L-förmigen Querschnittsbereich, der mit einem Flansch (30) gegen die äussere Umfangsfläche der Isolierverglasung (20) und mit dem anderen Flansch (32) gegen einen Randstreifen der Isolierverglasung (20) anliegt, aus von der anderen Seite her in den Flügelrahmen (12) einsetzbaren zweiten Profilleisten (26) und aus im Querschnitt keilförmigen Füllstücken zum Ausfüllen eines Zwischenraumes zwischen einer abgeschrägten Oberfläche des Flügelrahmens (12) und dem gegen die äussere Umfangsfläche der Isolierverglasung (20) anliegenden Flansch (30) der ersten Profilleisten (22), dadurch gekennzeichnet, dass die Füllstücke als dritte Profilleisten (24) mit je einer Längs-Nut (50) angrenzend an den Rand der stärkeren Seite ausgebildet und jeweils mit dem gegen die äussere Umfangsfläche der Isolierverglasung anliegenden Flansch (30) der ersten Profilleiste (22) verrastbar sind und dass die zweiten Profilleisten (26) je einen in die Nut (50) der zugehörigen dritten Profilleiste (24) einschiebbaren Flansch (48) aufweisen, der gegen einen der ersten Profilleiste (22) gegenüberliegenden Randstreifen der Isolierverglasung (20) anliegt.

2. Einsatzrahmen nach Anspruch 1, dadurch gekennzeichnet, dass zur Verrastung der dritten Profilleisten (24) mit den ersten Profilleisten (22) mehrere längsgerichtete Nuten (46) und/oder Rippen (44) vorgesehen sind, die eine Verrastung in wenigstens zwei verschiedenen relativen seitlichen Lagen gestatten.

3. Einsatzrahmen nach Anspruch 1 oder 2, dadurch gekennzeichnet, dass die erste Profilleiste (22) angrenzend an den oberen Rand des Flansches (32) einen spitzwinklig abfallenden Flansch (34) und einen an diesen angrenzenden entsprechend stumpfwinklig abfallenden Abdeck- Flansch (36) umfasst, der gegen die äussere Oberfläche des Flügelrahmens (12) anliegt.

4. Einsatzrahmen nach einem der Ansprüche 1 bis 3, dadurch gekennzeichnet, dass die dritte Profilleiste (24) zwei rechtwinklig zueinander stehende Begrenzungsflächen und eine diese keilförmig verbindende Begrenzungsfläche umfasst.

5. Einsatzrahmen nach einem der Ansprüche 1 bis 4, dadurch gekennzeichnet, dass die dritte Profilleiste (24) angrenzend an die Nut (50) einen leicht aufragenden Flansch aufweist.

6. Einsatzrahmen nach einem der Ansprüche 1 bis 5, dadurch gekennzeichnet, dass die zweite Profilleiste (26) einen insgesamt h-förmigen Querschnitt aufweist, deren - bezogen auf den Buchstaben h - linker unterer Flanschabschnitt (48) in die Nut (50) einschiebbar ist, deren rechter unterer Flansch (54) die dritte Profilleiste (24) übergreift und abdeckt und gegen den Flügelrahmen (12) anliegt und deren senkrecht aufragender Flansch am oberen Ende eine zur Isolierverglasung (20) gerichtete stumpfwinklige Abwinkelung aufweist.

7. Einsatzrahmen nach einem der Ansprüche 1 bis 6, dadurch gekennzeichnet, dass die Profilleisten (22, 24, 26) aus Kunststoff bestehen.

8. Einsatzrahmen nach einem der Ansprüche 1 bis 6, dadurch gekennzeichnet, dass die erste Profilleiste (22) aus Aluminium besteht und dass die zweite und dritte Profilleiste (24, 26) aus Kunststoff bestehen.

## Revendications

1. Cadre de pose pour équiper d'un vitrage isolant (20) une fenêtre à vitrage simple (12) composé de premiers profilés (22) adaptables d'un côté de la fenêtre (12) ajustés à l'ouverture de la fenêtre (12), reliès entre eux par des cornières et le cas échéant au vitrage isolant (20), ayant une section en forme de L qui s'appuie par une nervure (30) contre le périmètre extérieur du vitrage isolant (20) et par l'autre nervure (32) contre une bande au bord du vitrage isolant (20), de seconds profilés (26) adaptables à la fenêtre (12) par l'autre côté et de pièces de garnissage ayant une section en forme de coins pour remplir l'espace intermédiaire compris entre la face supérieure en biseau de la fenêtre (12) et la nervure (30) du premier profilé (22) venant contre la face extérieure périphérique du vitrage isolant (20), caractérisé par le fait que les pièces de remplissage sont conçues comme des troisièmes profilès (24) ayant chacun une rainure longitudinale (50) bordant leur côté le plus épais et pouvant s'appuyer chaque fois contre la nervure (30) du premier profilé (22) appliqué contre le périmètre extérieur du vitrage isolant et dont les deuxièmes profilés (26) présentent chacun une nervure (48) qui peut s'insérer dans la rainure (50) du troisième profilé correspondant (24) et qui vient en butée contre une bande bordant le vitrage isolant (20) du côté opposé au premier profilé (22).

2. Cadre de pose selon la revendication 1, caractérisé par le fait que, pour bloquer les troisièmes profilés (24) dans les premiers profilés (22), plusieurs rainures (46) orientées dans le sens de la longueur et/ou des nervures sont prévues, qui permettent un appui en au moins deux endroits différents placés relativement sur le côté.

3. Cadre de pose selon une des revendications 1 ou 2, caractérisé par le fait que le premier profilé (22) au voisinage du bord supérieur de la nervure (32) comprend un rebord (34) raccordé par un angle aigu et une nervure de recouvrement (36) qui retombe au voisinage de ce rebord en formant un angle obtus et qui s'appuie contre la face supérieure extérieure de la fenêtre (12).

4. Cadre de pose selon une des revendications 1 à 3, caractérisé par le fait que le troisième profilé (24) comprend deux surfaces de limitation perpendiculaires l'une à l'autre et une troisième les reliant en formant un coin.

5. Cadre de pose selon l'une des revendication 1 à 4, caractérisé par le fait que le troisième profilé (24) présente au voisinage de la rainure (50) une nervure venant légèrement en saillie.

6. Cadre de pose selon l'une des revendications 1 à 5, caractérisé par le fait que le deuxième profilé (26) présente une section ayant dans l'ensemble la forme d'un h, dont- en se référant à la lettre h-le jambage inférieur gauche (48) s'encastre dans la rainure (50), dont le jambage inférieur droit (54) vient recouvrir le troisième profilé (24) et se reposer contre la fenêtre (12) et dont le barre verticale supérieure vient à son sommet se refermer, en formant un angle obtus, contre le vitrage isolant (20).

7. Cadre de pose selon l'une des revendications 1 à 6, caractérisé par le fait que les profilés (22, 24, 26) sont en plastique.

8. Cadre de pose selon l'une des revendications 1 à 6, caractérisé par le fait qùe le premier profilé (22) est en aluminium et que les deuxième et troisième profilés (24, 26) sont en plastique.

## Claims

1. An inner frame for the insulation glazing (20) of a single glazed window frame (12), made up of first mouldings (22) matching the opening of the window frame (12) and having miter joints, said mouldings (22) being able to be put in, if need be, together with the insulation glazing (20) from one side of the window frame (12), said mouldings further having an L-like part of their cross section having a rim (30) resting against the outer face of the insulation glazing (20) and having a further rim (32) resting against an edge strip of the insulation glazing (20), of second mouldings (26) able to be put in place from the other side into the window frame (12), and of filler pieces, having a wedge-like cross section, for filling up a space between a slopingly formed face of the window frame (12) and the rim (30) resting against the outer face of the insulation glazing (20), of the first mouldings (22), characterized in that the filling pieces are in the form of third mouldings (24) each having a lengthways groove (50) next to the edge of the thicker side, said filler pieces furthermore being able to be locked with the rim (30), resting against the outer face of the insulation glazing, of the first moulding (22), and in that the second mouldings (26) each have a rim (48) able to be pushed into the groove (50) of the third moulding (24) to be used therewith, said rim (48) resting against one of the edge strips, placed opposite to the first moulding (22), of the insulation glazing (20).

2. The inner frame as claimed in claim 1 characterized in that for locking the third mouldings (24) to the first mouldings (22) there are a number of grooves (46) and/or tongues (44) running in the length direction, the same making possible a locking effect in at least two different relative positions.

3. The inner frame as claimed in claim 1 or claim 2 characterized in that the first moulding (22) has, next to the top edge of the rim (32), a rim (34) running down at an acute angle, and, next to the same, a covering rim (36) with a matching obtuse angle, said rim (36) resting against the outer face of the window frame (12).

4. The inner frame as claimed in any one of claims 1 to 3 characterized in that the third moulding (24) has two limiting faces that are at a right angle to each other, and a limiting face joining same together like a wedge.

5. The inner frame as claimed in any one of claims 1 to 4 characterized in that the third moulding (24) has a rim, sticking out upwards somewhat, next to the groove (50).

6. The inner frame as claimed in any one of claims 1 to 6 characterized in that the second moulding (26) has a generally h-like cross section, whose left hand lower rim part (48) of the letter h may be pushed into the groove (50), whose right hand lower run (54) is placed running over the third moulding (24) covering same while resting against the window frame (12) and whose upright rim has at the top end a part bent at an obtuse angle towards the insulation glazing (20).

7. The inner frame as claimed in any one of claims 1 to 6 characterized in that the mouldings (22, 24 and 26) are made of synthetic resin.

8. The inner frame as claimed in any one of claims 1 to 6 characterized in that the first moulding (22) is made of aluminium and in that the second and third mouldings (24 and 26) are made of synthetic resin.
